# EUROPÄISCHE PATENTSCHRIFT

(11) **EP 1 457 647 B1**
(45) Veröffentlichungstag und Bekanntmachung des Hinweises auf die Patenterteilung: **23.08.2006**
(21) Anmeldenummer: 04000442.6
(22) Anmeldetag: 12.01.2004
(51) Int. Cl.: F01N 3/28, F01N 7/00, F01N 7/10

(54) **Abgasanlage einer Brennkraftmaschine**
Exhaust system for an internal combustion engine
Dispositif d'échappement d'un moteur à combustion interne

(30) Priorität: 10.03.2003 DE 20303759 U
(43) Veröffentlichungstag der Anmeldung: 15.09.2004
(73) Patentinhaber: Friedrich Boysen GmbH & Co. KG, 72213 Altensteig (DE)
(72) Erfinder: Rainer Diez, 72202 Nagold (DE); Frank Bühler, 71159 Mötzingen (DE)
(74) Vertreter: Manitz, Finsterwald & Partner GbR

(56) Entgegenhaltungen:
- EP-A- 0 733 788
- EP-A- 1 013 905
- EP-A- 1 247 954
- DE-U- 29 617 304
- US-A- 4 002 433
- US-A- 5 867 985
- US-A- 6 082 103
- US-B1- 6 324 839

## Beschreibung

Die vorliegende Erfindung betrifft eine Abgasanlage einer Brennkraftmaschine mit mindestens einem Abgaskrümmer mit mehreren Einlassrohren zum Anschluss an Abgasauslässe der Brennkraftmaschine und einer Sammeleinrichtung zum Zusammenfassen der Einlassrohre, die eine Auslassöffnung aufweist, welche mit nachfolgenden Elementen der Abgasanlage, einschließlich einem Katalysatorgehäuse verbunden ist, wobei die Sammeleinrichtung als einstückiges Sammlergehäuse ausgebildet ist.

Die aus den Auslässen einer Brennkraftmaschine austretenden Abgase werden üblicherweise über Abgaskrümmer in eine oder mehr Abgashauptleitungen zusammengefasst. Der Abgaskrümmer weist hierfür mehrere Einlassrohre und eine Sammeleinrichtung mit einer Auslassöffnung auf, welche mit einem weiterführenden Abgasrohr oder direkt mit einem Abgaskatalysator verbunden ist. Die Abgasführung im Abgaskrümmer hat dabei Bedeutung für den Abgasgegendruck. Neben dem Erfordernis, diesen optimal auszugestalten, ist es aber auch wichtig, dass die zur Motorsteuerung benötigte, so genannte Lambdasonde in geeigneter Weise angeströmt wird. Ein Ziel dabei ist, die Lambdasonde mit den einzelnen Abgasströmen aller Einlassrohre möglichst gleichmäßig anzuströmen, um für jeden Zylinder der Brennkraftmaschine gleiche Verhältnisse zu haben. Außerdem soll die Anströmung eines nachfolgen Katalysators möglichst gleichmäßig sein.

Eine Abgasanlage der eingangs genannten Art ist aus der US-A1-6,082,103 bekannt. Bei der EP-A2-1 247 954 sind die Einlassrohre im Einlasstrichter des Katalysatorgehäuses zusammengeführt.

Die EP-A2-733 788 offenbart eine Rohrzusammenführung von zwei Abgasrohren durch eine Rohrverzweigung. Ein Sammlergehäuse ist hier nicht offenbart. Dasselbe gilt für die DE-U-296 17 304, die eine Rohrzusammenführung von vier Abgasrohren zeigt.

Der vorliegenden Erfindung liegt die Aufgabe zugrunde, eine Abgasanlage der eingangs genannten Art zu verbessern. Insbesondere sollen eine vorteilhafte Lambda- und Katalysatoranströmung erreicht werden. Zudem soll die Herstellung möglichst einfach und die Standfestigkeit der Abgasanlage möglichst hoch sein.

Diese Aufgabe wird durch die Merkmale von Anspruch 1 gelöst.
Durch die Ausbildung der Sammeleinrichtung als getrenntes Sammlergehäuse kann ein vorteilhafter Aufbau der Abgasanlage erreicht werden. Insbesondere die Herstellung kann vereinfacht werden, da das einstückige Sammlergehäuse beispielsweise durch Innenhochdruckumformen einschließlich Aushalsungen für den Rohranschluss günstig herstellbar ist und zusätzlich lediglich noch einfache Rohre benötigt werden. Dabei weist das Sammlergehäuse mindestens zwei, bevorzugt drei Öffnungen zum Anschluss von Einlassrohren und eine Auslassöffnung auf, über welche das Sammlergehäuse mit nachfolgenden Teilen der Abgasanlagen verbunden ist.

Vorteilhaft ist auch die erfindungsgemäße Kombination eines Sammlergehäuses aus biegesteifem Material mit Einlassrohren aus verhältnismäßig biegsamem Material die einen Längenausgleich aufgrund unterschiedlicher Wärmeausdehnung ermöglichen. Die Einlassrohre können verhältnismäßige kurz ausgebildet sein, so dass das Sammlergehäuse sehr nahe an die Abgasauslässe der Brennkraftmaschine herangeführt werden kann. Dies spart Platz und erhöht vorteilhafterweise die Abgastemperatur in einem nachfolgenden Katalysator.

Besonders bevorzugt ist es außerdem, wenn das Sammlergehäuse zusätzlich eine Öffnung zum Einsetzen einer Lambdasonde aufweist. Die Lambdasonde befindet sich dadurch in einem Raum, in welchem die Abgasströme aller Einlassrohre der Abgasanlage zusammentreffen, so dass eine weitgehend gleichmäßige Anströmung der Lambdasonde durch die verschiedenen Abgasströme erreicht werden kann. Zudem kann dadurch die Neugestaltung des Abgasstroms für die Katalysatoranströmung nach der Lambdasonde erfolgen, also getrennt von der Lambdaanströmung. Durch diese Trennung können beide Anströmungen jeweils für sich optimiert werden.

Nach einer weiteren Ausgestaltung der Erfindung ist an die Auslassöffnung des Sammlergehäuses ein Auslassrohr angeschlossen, welches insbesondere als Katalysator-Anströmrohr ausgebildet ist. Das Auslassrohr erfüllt damit eine Doppelfunktion, und es kann eine gute Katalysatoranströmung erreicht werden.

Besonders bevorzugt ist es, wenn das Katalysatoranströmrohr bis nahe vor den Katalysator geführt ist, wobei das Katalysatorgehäuse über ein das Katalysatoranströmrohr umgebendes, insbesondere trichterförmiges Rohr direkt mit dem Sammlergehäuse verbunden ist. Hierdurch ergibt sich eine doppelwandige Abgasführung mit einem zwischen Auslassrohr des Sammlergehäuses und Einlasstrichter des Katalysators gebildeten Ringraum, der lediglich im Nebenschluss an den Abgasstrom angeschlossen ist. Dieser Raum wirkt daher als Wärmeisolierung für den Abgasstrom, wodurch die Abgastemperatur im Katalysator erhöht werden kann.

Die Öffnungen im Sammlergehäuse sind nach einer weiteren Ausgestaltung der Erfindung zumindest zum Teil ausgestanzt. Dadurch kann die Herstellung vereinfacht und verbilligt werden.

Nach einer weiteren Ausgestaltung der Erfindung münden die Einlassrohre derart in das Sammlergehäuse, dass die Abgasstromrichtungen aller Abgasströme in einem Sammelpunkt zusammenlaufen. Durch diese Ausgestaltung der Abgasanlage wird die Abgasströmung optimiert. Insbesondere ergibt sich hierdurch die Möglichkeit, die Lambdasonde mit ihrer Sondenspitze in einem Punkt anzuordnen, der von den einzelnen Abgasströmen aller angeschlossenen Einlassrohre zumindest im Wesentlichen gleichmäßig angeströmt wird. Dadurch kann die Motorsteuerung in der gewünschten Weise verbessert werden.

Die Einlassrohre münden bevorzugt derart in das Sammlergehäuse, dass die Abgasstromrichtungen jeweils gegenüber einer senkrecht zur Abgasstromrichtung in der Auslassöffnung verlaufenden Ebene geneigt sind, und zwar derart, dass die Abgasstromrichtungen der Einlassrohre auf dieselbe Seite dieser Ebene weisen wie die Abgasstromrichtung in der Auslassöffnung. Die Abströmung des Abgases durch die Auslassöffnung wird hierdurch verbessert und der Abgasgegendruck kann reduziert werden.

Eine bevorzugte Anordnung der Lambdasonde ist auf der der Auslassöffnung abgewandten Seite des Sammlergehäuses. Zum einen kann hierdurch die Anordnung der Sondenspitze im Sammelpunkt der Abgasströme gut erreicht werden und zum anderen wird die Abgasströmung verhältnismäßig wenig beeinträchtigt. Darüber hinaus ist dies konstruktiv vorteilhaft.

Die Einlassrohre münden insbesondere derart in das Sammlergehäuse, dass sich der Sammelpunkt der Abgasströme im Inneren des Sammlergehäuses befindet. Durch diese Ausgestaltung erfolgt die Lambdaanströmung innerhalb des Sammlergehäuses und vor der Neuausrichtung des Abgasstromes für die Katalysatorausströmung. Durch diese Trennung werden die Anströmung der Lambdasonde und des Katalysators weiter verbessert.

Bevorzugt weist das Sammlergehäuse angeformte Anschlussstutzen für die Einlassrohre und/oder das Auslassrohr auf. Diese Ausgestaltung hat zum einen konstruktive Vorteile und zum anderen ist der Zusammenbau der Abgasanlage vereinfacht. Vor allem ermöglicht diese Ausgestaltung ein Verschweißen des Sammlergehäuses mit den Einlassrohren und dem Auslassrohr auf der Außenseite. Ein Eindringen von Schweißperlen in das Innere der Abgasanlage und die damit verbundenen Probleme, insbesondere die Gefahr einer Beeinträchtigung des Katalysators, kann dadurch vermieden werden.

Nach einer weiteren Ausgestaltung der Erfindung ist das Sammlergehäuse zumindest teilweise spiegelsymmetrisch zu einer Ebene ausgebildet, die senkrecht zu der Verbindungslinie der Abgasauslässe der Brennkraftmaschine verläuft. Die Abgasströmung und insbesondere die Anströmung der Lambdasonde können hierdurch weiter vergleichmäßigt werden.

Nach einer besonders bevorzugten Ausgestaltung der Erfindung sind auch die Einlassrohre und/oder die Lambdasonde spiegelsymmetrisch angeordnet und ausgebildet. Zum einen kann hierdurch die Abgasströmung noch weiter vergleichmäßigt werden. Zum anderen hat diese Ausgestaltung den Vorteil, dass die Bauteile der Abgasanlage vereinheitlicht werden können. Insbesondere können gleiche Bauteile für verschiedene Abgasstränge verwendet werden. So können beispielsweise bei Abgasanlagen mit zwei erfindungsgemäßen Abgaskrümmern diese trotz der normalerweise unterschiedlichen Einbausituation an den verschiedenen Auslässen der Brennkraftmaschine zumindest teilweise gleich ausgebildet sein. Hierdurch können Kosten eingespart und die Lagerhaltung vereinfacht werden.

Die Einlassrohre sind bevorzugt zumindest abschnittsweise mit einem ovalen Querschnitt ausgebildet. Dadurch wird eine höhere Verformbarkeit der Einlassrohre erreicht, durch welche ein besserer Längenausgleich bei unterschiedlicher Wärmeausdehnung der Rohre stattfinden kann.

Eine bessere Verformbarkeit zum Längenausgleich ergibt sich auch, wenn die Einlassrohre nach einer weiteren Ausgestaltung der Erfindung durch Innenhochdruckumformen hergestellt sind.

Ausführungsbeispiele der Erfindung sind in der Zeichnung dargestellt und werden nachfolgend beschrieben. Es zeigen jeweils in schematischer Darstellung:
- Fig. 1: eine Ansicht eines Teils einer erfindungsgemäßen Abgasanlage aus einer ersten Richtung,
- Fig. 2: eine Ansicht des Teils von Fig. 1 aus einer hierzu um 90° verdrehten Richtung,
- Fig. 3: ein Detail von Fig. 1 in vergrößerter und teilweise geschnittener Darstellung,
- Fig. 4: eine Schnittansicht gemäß Schnittlinie B-B in Fig. 1,
- Fig. 5: eine Ansicht eines Sammlergehäuses einer erfindungsgemäßen Abgasanlage und
- Fig. 6: eine Ansicht eines anderen, mit einem Anströmrohr einstückig ausgebildeten Sammlergehäuses einer erfindungsgemäßen Abgasanlage.

Die in den Figuren 1 und 2 teilweise dargestellte Abgasanlage umfasst zwei dreistrahlige Abgaskrümmer 1, 1', die eintrittsseitig mit einem Motorflansch 2, 2' und austrittsseitig über Einlasstrichter 3a, 3a' mit einem Katalysatorgehäuse 3, 3' verbunden sind. An die Katalysatorgehäuse 3, 3' schließt jeweils ein weiterführendes Abgasrohr 4, 4' an, das seinerseits jeweils mit einem Flansch 5, 5' zum Anschluss an eine weiterführende Abgasleitung verbunden ist.

Die Abgaskrümmer 1, 1' weisen jeweils drei Einlassrohre 6, 6', 7, 7' und 8, 8' aus verhältnismäßig weichem bzw. biegsamen Material auf, die jeweils abgaseintrittsseitig in einer Öffnung des zugehörigen Motorflansches 2, 2' angeordnet und abgasaustrittsseitig mit einem Sammlergehäuse 9, 9' verbunden sind. Das Sammlergehäuse 9, 9' weist Wände auf, in welche Anschlussstutzen 10, 10', 11, 11' und 12, 12' eingeformt sind, und ist aus verhältnismäßig steifem Material gebildet.

Wie man insbesondere in den Figuren 3 bis 6 erkennen kann, umschließen die Wände des Sammlergehäuses 9, 9' einen Sammelraum 13, in welchen die Abgasströme aus den Einlassrohren 6, 6', 7, 7', 8, 8' geführt werden. Die Abgasstromrichtungen I, II, III sind dabei auf einen gemeinsamen Sammelpunkt 14 im Inneren des Sammelraumes 13 gerichtet. Die Wände des Sammlergehäuses 9, 9' weisen zudem eine Ausnehmung 15 auf, in welche eine Lambdasonde 16, 16' eingesetzt ist. Und zwar ist die Lambdasonde 16, 16' derart in die Ausnehmung 15 eingesetzt, dass sich ihre Sondenspitze 17 im Bereich des Sammelpunktes 14 befindet.

Unabhängig davon, aus welchem Zylinder das Abgas gerade stammt, wird dadurch die Lambdasonde 16 stets zumindest annähernd gleich angeströmt. Bei allen drei an den Abgaskrümmer 1, 1' angeschlossenen Einlassrohren 6, 6', 7, 7' und 8, 8' ergeben sich so im Wesentlichen gleiche Anströmverhältnisse. Dadurch kann die Motorsteuerung entsprechend verbessert werden.

Wie in den Figuren 3 und 4 dargestellt, kann die Lambdasonde 16, 16' in die Ausnehmung 15 eingeschraubt sein. Hierfür weist die Lambdasonde 16, 16' ein Außengewinde 18 und die Ausnehmung 15 ein Innengewinde 19 auf.

In die Wände des Sammlergehäuses 9, 9' eingeformt ist außerdem, wie man beispielsweise in Fig. 3 erkennt, ein eine Auslassöffnung 20a umgebender Anschlussstutzen 20 für ein Auslassrohr 21, welches insbesondere als Anströmrohr für den Katalysator ausgebildet ist. Das Auslassrohr 21 kann aber auch, wie in Fig. 6 dargestellt, an das Sammlergehäuse 9, 9' einstückig angeformt sein. In beiden Fällen ist das Anströmrohr 21 so ausgebildet, dass der Katalysator optimal von dem Abgasstrom angeströmt wird.

Das Anströmrohr 21 ist außerdem bis nahe vor den Katalysatorkörper 3b geführt. Dadurch wird zwischen dem Auslassrohr 21 und dem Einlasstrichter 3a, 3a' des Katalysatorgehäuses 3, 3' ein Ringraum 21a gebildet, der im Nebenschluss an den Abgasstrom angeschlossen ist und als Isolierung für den Abgasstrom wirkt.

Die Einlassrohre 6, 6', 7, 7' und 8, 8' sind jeweils durch Schweißen mit dem Sammlergehäuse 9, 9' verbunden. Dasselbe gilt für das Auslassrohr 21 bei der in den Figuren 1 bis 5 dargestellten Variante, während bei der in Fig. 6 dargestellten Variante, wie gesagt, das Auslassrohr 21 an das Sammlergehäuse 9, 9' angeformt ist. Die Schweißnaht befindet sich jeweils auf der Außenseite der Abgasanlage, so dass beim Schweißen keine Verunreinigungen in das Innere der Abgasanlage gelangen können. Dasselbe gilt für die Verschweißung der Einlassrohre 6, 6', 7, 7' und 8, 8' an den Motorflanschen 2, 2'.

Die Einlassrohre 6, 6', 7, 7' und 8, 8' sind jeweils bevorzugt durch Innenhochdruckumformen hergestellt und weisen in einem mittleren Bereich zwischen ihrem jeweiligen Einlassende und ihrem jeweiligen Auslassende einen ovalen Querschnitt auf. Durch die genannte Art der Herstellung und diese Ausbildung mit ovalem Querschnitt ergibt sich eine verhältnismäßig hohe Verformbarkeit der Einlassrohre 6, 6', 7, 7' und 8, 8', so dass bei Erwärmung ein Längenausgleich stattfinden kann.

Wie man in den Figuren erkennt, sind die Abgaskrümmer 1, 1' mit Einlassrohren 6, 6', 7, 7' und 8, 8' sowie das Sammlergehäuse 9, 9', jedoch ohne Auslassrohr 21, spiegelsymmetrisch zu einer Ebene IV ausgebildet, die zugleich die Längsmittelebene des Motorflansches 2, 2' bildet. Auch die Ausnehmung 15 für die Lambdasonde 16 und die Lambdasonde 16 selbst sind spiegelsymmetrisch zu dieser Ebene IV ausgebildet. Wie man erkennt, sind dadurch die beiden Abgaskrümmer 1 und 1' untereinander weitgehend identisch, obwohl die weiterführenden Elemente der Abgasanlage wie Auslassrohr 21 und Katalysatorgehäuse 3, 3' unterschiedlich ausgebildet sind.

Die Einlassrohre 6, 6', 7, 7' und 8, 8' sind außerdem so ausgeformt, dass sie nicht nur die Schraubenlöcher 22 zur Befestigung des Motorflansches 2, 2' am Motorblock möglichst gut zugänglich halten, sondern auch so, dass die Abgasströme I, II und III zu einer Ebene V geneigt verlaufen, die senkrecht auf der Abgasstromrichtung VI im Auslassrohr 21 steht. Die Neigung ist dabei so gewählt, dass die Abgasstromrichtungen I, II und III beim Eintritt in das Sammlergehäuse 9, 9' auf die selbe Seite der Ebene V weisen, wie die Abgasstromrichtung VI im Auslassrohr 21. Dadurch wird eine gute Abgasstromführung mit geringem Gegendruck erreicht.

Insgesamt ergibt sich eine Abgasanlage mit guter Abgasstromführung, die vor allem eine gleichmäßige Anströmung der Lambdasonde 16, 16' mit einem verhältnismäßig geringen Abgasdruck verbindet. Außerdem kann eine bessere Katalysatoranströmung erzielt werden, da der Neuaufbau der Strömung nach der Lambdasonde 16, 16' erfolgt und beide Anströmungen daher getrennt voneinander ausgebildet werden können.

Besonders vorteilhaft ist auch die Kombination aus einem Sammlergehäuse 9, 9' aus verhältnismäßig steifem Material und verhältnismäßig weichen Einlassrohren 6, 6', 7, 7', 8, 8'. Sammlergehäuse 9, 9' und Einlassrohre 6, 6', 7, 7' 8, 8' sind jeweils relativ einfach herstellbar, wobei eine hohe Genauigkeit eingehalten werden kann. Außerdem kann dadurch eine besonders kompakte Anordnung mit motornahem Katalysator geschaffen werden.

### Bezugszeichenliste

- 1, 1': Abgaskrümmer
- 2, 2': Motorflansch
- 3, 3': Katalysatorgehäuse
- 3a, 3a': Einlasstrichter
- 3b: Katalysatorkörper
- 4, 4': Abgasrohr
- 5, 5': Flansch
- 6, 6': Einlassrohr
- 7, 7': Einlassrohr
- 8, 8': Einlassrohr
- 9, 9': Sammlergehäuse
- 10: Anschlussstutzen
- 11: Anschlussstutzen
- 12: Anschlussstutzen
- 13: Sammelraum
- 14: Sammelpunkt
- 15: Ausnehmung
- 16, 16': Lambdasonde
- 17: Sondenspitze
- 18: Außengewinde
- 19: Innengewinde
- 20: Anschlussstutzen
- 20a: Auslassöffnung
- 21: Auslassrohr
- 21 a: Ringraum
- 22: Schraubenloch

- I: Abgasstromrichtung
- II: Abgasstromrichtung
- III: Abgasstromrichtung
- IV: Mittelebene
- V: Ebene
- VI: Abgasstromrichtung

## Patentansprüche

1. Abgasanlage einer Brennkraftmaschine mit mindestens einem Abgaskrümmer (1, 1') mit mehreren Einlassrohren (6, 6', 7, 7', 8, 8') zum Anschluss an Abgasauslässe der Brennkraftmaschine und einer Sammeleinrichtung (9, 9') zum Zusammenfassen der Einlassrohre (6, 6', 7, 7' 8, 8'), die eine Auslassöffnung (20a) aufweist, welche mit nachfolgenden Elementen der Abgasanlage, einschließlich einem Katalysatorgehäuse (3, 3') verbunden ist, wobei die Sammeleinrichtung (9, 9') als einstückiges Sammlergehäuse ausgebildet ist,
**dadurch gekennzeichnet,**
**dass** die Sammeleinrichtung (9, 9') aus biegesteifem Material besteht und als von dem nachfolgenden Katalysatorgehäuse (3, 3') samt Katalysatoreinlasstrichter (3a, 3a') getrenntes Sammlergehäuse (9, 9') ausgebildet ist, und dass die Einlassrohre (6, 6', 7, 7', 8, 8') gegenüber dem Sammlergehäuse (9, 9') aus verhältnismäßig biegsamem Material sind.

2. Abgasanlage nach Anspruch 1,
**dadurch gekennzeichnet,**
**dass** das Sammlergehäuse (9, 9') mindestens zwei, insbesondere drei Öffnungen zum Anschluss von Einlassrohren (6, 6', 7, 7', 8, 8') und eine Auslassöffnung (20a) und/oder eine Öffnung (15) zum Einsetzen einer Lambdasonde (16, 16') aufweist.

3. Abgasanlage nach einem der vorhergehenden Ansprüche,
**dadurchgekennzeichnet**,
**dass** an die Auslassöffnung (20a) ein Auslassrohr (20) angeschlossen ist, wobei das Auslassrohr (20) bevorzugt als Katalysator-Anströmrohr ausgebildet ist, wobei das Katalysatoranströmrohr (20) ebenfalls bevorzugt bis nahe vor den Katalysator geführt und das Katalysatorgehäuse (3, 3') über ein das Katalysatoranströmrohr (20) umgebendes, insbesondere trichterförmiges Rohr (3a, 3a') direkt mit dem Sammlergehäuse (9, 9') verbunden ist.

4. Abgasanlage nach einem der vorhergehenden Ansprüche,
**dadurch gekennzeichnet,**
**dass** die Öffnungen im Sammlergehäuse (9, 9') zumindest zum Teil ausgestanzt sind und/oder dass das Sammlergehäuse (9, 9') durch Innenhochdruckumformung hergestellt ist.

5. Abgasanlage nach einem der vorhergehenden Ansprüche,
**dadurch gekennzeichnet,**
**dass** die Einlassrohre (6, 6', 7, 7', 8, 8') derart in das Sammlergehäuse (9, 9') münden, dass die Abgasstromrichtungen (I, II, III) aller Abgasströme in einem Sammelpunkt (14) zusammenlaufen, wobei bevorzugt eine Lambdasonde (16) derart in dem Sammlergehäuse (9, 9') angeordnet ist, dass sich die Sondenspitze (17) im Sammelpunkt (14) befindet.

6. Abgasanlage nach einem der vorhergehenden Ansprüche,
**dadurch gekennzeichnet,**
**dass** die Einlassrohre (6, 6', 7, 7', 8, 8') derart in das Sammlergehäuse (9, 9') münden, dass die Abgasstromrichtungen (I, II, III) jeweils gegenüber einer senkrecht zur Abgasstromrichtung (VI) in der Auslassöffnung (20a) verlaufenden Ebene (V) geneigt sind, und zwar derart, dass die Abgasstromrichtungen (I, II, III) der Einlassrohre (6, 6', 7, 7', 8, 8') auf die selbe Seite dieser Ebene (V) weisen wie die Abgasstromrichtung (VI) im Auslassrohr (21).

7. Abgasanlage nach einem der vorhergehenden Ansprüche,
**dadurch gekennzeichnet,**
**dass** die Lambdasonde (16) auf der der Auslassöffnung (20a) abgewandten Seite des Sammlergehäuses (9, 9') angeordnet ist und/oder dass die Einlassrohre (6, 6', 7, 7', 8, 8') derart in das Sammlergehäuse (9, 9') münden, dass sich der Sammelpunkt (14) im Inneren (13) des Sammlergehäuses (9') befindet.

8. Abgasanlage nach einem der vorhergehenden Ansprüche,
**dadurch gekennzeichnet,**
**dass** das Sammlergehäuse (9, 9') angeformte Anschlussstutzen (10, 11, 12, 20) für die Einlassrohre (6, 6', 7, 7', 8, 8') und/oder das Auslassrohr (21) aufweist.

9. Abgasanlage nach einem der vorhergehenden Ansprüche,
**dadurch gekennzeichnet,**
**dass** das Sammlergehäuse (9, 9') zumindest teilweise spiegelsymmetrisch zu einer Ebene (IV) ausgebildet ist, die senkrecht zu der Verbindungslinie der Abgasauslässe der Brennkraftmaschine verläuft, wobei bevorzugt auch die Einlassrohre (6, 6', 7, 7', 8, 8') und/oder die Lambdasonde (16, 16') spiegelsymmetrisch zu dieser Ebene (IV) angeordnet sind.

10. Abgasanlage nach einem der vorhergehenden Ansprüche,
**dadurch gekennzeichnet,**
**dass** die Einlassrohre (6, 6', 7, 7', 8, 8') verhältnismäßig biegsam sind, insbesondere indem Sie zumindest abschnittsweise einen ovalen Querschnitt aufweisen, und/oder dass die Einlassrohre (6, 6', 7, 7', 8; 8') durch Innenhochdruckumformen hergestellt sind.

## Claims

1. An exhaust system of a combustion engine having at least one exhaust manifold (1, 1') with a plurality of inlet pipes (6, 6', 7, 7', 8, 8') for connection to exhaust ports of the combustion engine and having a collector device (9, 9') for the merging of the inlet pipes (6, 6', 7, 7', 8, 8') which has one outlet opening (20a) which is connected to subsequent elements of the exhaust system, in particular to a catalytic converter housing (3, 3'), wherein the collector device (9, 9') is made as a one-piece collector housing,
**characterized in that**
the collector device (9, 9') consists of a material stiff in bending; and is made as a collector housing (9, 9') separate from the following catalytic converter housing (3, 3') with the catalytic converter inlet funnel (3a, 3a'); and **in that** the inlet pipes (6, 6', 7, 7', 8, 8') are made of material relatively flexible with respect to the collector housing (9, 9').

2. An exhaust system in accordance with claim 1, **characterized in that** the collector housing (9, 9') has at least two apertures, in particular three apertures, for the connection of inlet pipes (6, 6', 7, 7', 8, 8') and has an outlet opening (20a) and/ or an aperture (15) for the insertion of a lambda probe (16, 16').

3. An exhaust system in accordance with any one of the preceding claims, **characterized in that** an outlet pipe (20) is connected to the outlet opening (20a), wherein the outlet pipe (20) is preferably made as a catalytic converter inflow pipe, wherein the catalytic converter inflow pipe (20) is likewise preferably guided up to just before the catalytic converter, and wherein the catalytic converter housing (3, 3') is connected directly to the collector housing (9, 9') via a pipe (3a, 3a'), in particular a funnel-shaped pipe, surrounding the catalytic converter inflow pipe (20).

4. An exhaust system in accordance with any one of the preceding claims, **characterized in that** the apertures in the collector housing (9, 9') are at least partly stamped out apertures; and/or **in that** the collector housing (9, 9') is manufactured by internal high pressure shaping.

5. An exhaust system in accordance with any one of the preceding claims, **characterized in that** the inlet pipes (6, 6', 7, 7', 8, 8') open into the collector housing (9, 9') such that the exhaust flow directions (I, II, III) of all exhaust flows merge at a collection point (14), wherein a lambda probe (16) is preferably arranged in the collector housing (9, 9') such that the probe tip (17) is located at the collection point (14).

6. An exhaust system in accordance with any one of the preceding claims, **characterized in that** the inlet pipes (6, 6', 7, 7', 8, 8') open into the collector housing (9, 9') such that the exhaust flow directions (I, II, III) are each inclined with respect to a plane (V) extending perpendicular to the exhaust flow direction (VI) in the outlet opening (20a), and indeed such that the exhaust flow directions (I, II, III) of the inlet pipes (6, 6', 7, 7', 8, 8') face the same side of this plane (V) as the exhaust flow direction (VI) in the outlet pipe (21).

7. An exhaust system in accordance with any one of the preceding claims, **characterized in that** the lambda probe (16) is arranged at the side of the collector housing (9, 9') remote from the outlet opening (20a); and/or **in that** the inlet pipes (6, 6', 7, 7', 8, 8') open into the collector housing (9, 9') such that the collection point (14) is located in the interior (13) of the collector housing (9').

8. An exhaust system in accordance with any one of the preceding claims, **characterized in that** the collector housing (9, 9') has molded connection stubs (10, 11, 12, 20) for the inlet pipes (6, 6', 7, 7', 8, 8') and/or for the outlet pipe (21).

9. An exhaust system in accordance with any one of the preceding claims, **characterized in that** the collector housing (9, 9') is at least partly made in mirror symmetry with respect to a plane (IV) which extends perpendicular to the connection line of the exhaust ports of the combustion engine, wherein the inlet pipes (6, 6', 7, 7', 8, 8') and/or the lambda probe (16, 16') are preferably also arranged in mirror symmetry with respect to this plane (IV).

10. An exhaust system in accordance with any one of the preceding claims, **characterized in that** the inlet pipes (6, 6', 7, 7', 8, 8') are comparatively flexible; in particular **in that** they have an oval cross-section at least section-wise; and/or **in that** the inlet pipes (6, 6', 7, 7', 8; 8') are manufactured by internal high pressure shaping.

## Revendications

1. Installation de gaz d'échappement d'un moteur à combustion, comportant au moins un collecteur d'échappement (1, 1') avec plusieurs tubes d'admission (6, 6', 7, 7', 8, 8') pour le raccordement à des sorties de gaz d'échappement du moteur à combustion et un système collecteur (9, 9') pour rassembler les tubes d'admission (6, 6', 7, 7', 8, 8'), installation qui présente une ouverture de sortie (20a) qui est reliée à des éléments consécutifs de l'installation de gaz d'échappement, y compris un boîtier de catalyseur (3, 3'), le système collecteur (9, 9') étant réalisé sous forme de boîtier collecteur d'un seul tenant, **caractérisée en ce que** le système collecteur (9, 9') est en un matériau rigide à la flexion et est réalisé sous forme de boîtier collecteur (9, 9') séparé du boîtier de catalyseur (3, 3') consécutif y compris trompette d'admission (3a, 3a') de catalyseur, et **en ce que** les tubes d'admission (6, 6', 7, 7', 8, 8') sont en un matériau comparativement flexible par rapport au boîtier collecteur (9, 9').

2. Installation de gaz d'échappement selon la revendication 1, **caractérisée en ce que** le boîtier collecteur (9, 9') présente au moins deux, en particulier trois ouvertures pour raccorder des tubes d'admission (6, 6', 7, 7', 8, 8') et une ouverture de sortie (20a) et/ou une ouverture (15) pour mettre en place une sonde lambda (16, 16').

3. Installation de gaz d'échappement selon l'une des revendications précédentes, **caractérisée en ce qu'**à l'ouverture de sortie (20a) est raccordé un tube de sortie (20), le tube de sortie (20) étant réalisé de préférence sous forme de tube de soufflage de catalyseur, le tube de soufflage de catalyseur (20) étant guidé également de préférence jusqu'à proximité du catalyseur et le boîtier de catalyseur (3, 3') étant relié directement au boîtier collecteur (9, 9') via un tube (3a, 3a') en particulier en forme d'entonnoir qui entoure le tube de soufflage de catalyseur (20).

4. Installation de gaz d'échappement selon l'une des revendications précédentes, **caractérisée en ce que** les ouvertures dans le boîtier collecteur (9, 9') sont au moins partiellement estampées et/ou **en ce que** le boîtier collecteur (9, 9') est réalisé par formage sous haute pression intérieure.

5. Installation de gaz d'échappement selon l'une des revendications précédentes, **caractérisée en ce que** les tubes d'admission (6, 6', 7, 7', 8, 8') débouchent dans le boîtier collecteur (9, 9') de telle sorte que les directions d'écoulement du gaz d'échappement (I, II, III) de tous les écoulements de gaz d'échappement convergent en un point collecteur (14), et de préférence une sonde lambda (16) est agencée dans le boîtier collecteur (9, 9') de telle sorte que la pointe de sonde (17) se trouve au point collecteur (14).

6. Installation de gaz d'échappement selon l'une des revendications précédentes, **caractérisée en ce que** les tubes d'admission (6, 6', 7, 7', 8, 8') débouchent dans le boîtier collecteur (9, 9') de telle sorte que les directions d'écoulement du gaz d'échappement (I, II, III) sont chacune inclinées par rapport à un plan (V) s'étendant perpendiculairement à une direction d'écoulement de gaz (VI) dans l'ouverture de sortie (20a), et ceci de telle sorte que les direction d'écoulement du gaz d'échappement (I, II, III) des tubes d'admission (6, 6', 7, 7', 8, 8') sont orientées sur le même côté de ce plan (V) que la direction d'écoulement de gaz (VI) dans le tube d'admission (21).

7. Installation de gaz d'échappement selon l'une des revendications précédentes, **caractérisée en ce que** la sonde lambda (16) est agencée sur la face du boîtier collecteur (9, 9') qui est détournée de l'ouverture de sortie (20a) et/ou **en ce que** les tubes d'admission (6, 6', 7, 7', 8, 8') débouchent dans le boîtier collecteur (9, 9') de telle sorte que le point collecteur (14) se trouve à l'intérieur (13) du boîtier collecteur (9').

8. Installation de gaz d'échappement selon l'une des revendications précédentes, **caractérisée en ce que** le boîtier collecteur (9, 9') présente des tubulures de raccordement (10, 11, 12, 20) conformées pour les tubes d'admission (6, 6', 7, 7', 8, 8') et/ou pour le tube de sortie (21).

9. Installation de gaz d'échappement selon l'une des revendications précédentes, **caractérisée en ce que** le boîtier collecteur (9, 9') est réalisé au moins partiellement symétrique à un plan (IV) qui s'étend perpendiculairement à la ligne de liaison des sorties de gaz d'échappement du moteur à combustion, et de préférence, les tubes d'admission (6, 6', 7, 7', 8, 8') et/ou la sonde lambda (16, 16') sont aussi agencés symétriquement à ce plan (IV).

10. Installation de gaz d'échappement selon l'une des revendications précédentes, **caractérisée en ce que** les tubes d'admission (6, 6', 7, 7', 8, 8') sont relativement flexibles, en particulier par le fait qu'ils présentent au moins par tronçons une section transversale ovale, et/ou **en ce que** les tubes d'admission (6, 6', 7, 7', 8, 8') sont réalisés par formage sous haute pression intérieure.
